# EUROPÄISCHE PATENTSCHRIFT

(11) **EP 0 475 167 B1**
(45) Veröffentlichungstag und Bekanntmachung des Hinweises auf die Patenterteilung: **04.05.1994**
(21) Anmeldenummer: 91114208.1
(22) Anmeldetag: 24.08.1991
(51) Int. Cl.: E03C 1/23

(54) **Ablaufgarnitur für Waschtische oder dergleichen**
Outlet device for washbasin or similar
Dispositif d'écoulement ou similaire pour table de toilette

(30) Priorität: 11.09.1990 DE 9012941 U
(43) Veröffentlichungstag der Anmeldung: 18.03.1992
(73) Patentinhaber: SCHEFFER-ARMATUREN FRANZ SCHEFFER oHG, D-58706 Menden (DE)
(72) Erfinder: Weidner, Eugen, W-5860 Iserlohn (DE)
(74) Vertreter: Fritz, Edmund Lothar, Dipl.-Chem.

(56) Entgegenhaltungen:
- DE-B- 2 900 812
- DE-B- 2 900 812
- FR-A- 683 544
- US-A- 1 958 992
- US-A- 4 059 289

## Beschreibung

Die vorliegende Erfindung betrifft eine Ablaufgarnitur für Waschtische oder dergleichen mit einem oberhalb des Waschtischs zu montierenden Ventiloberteil, das mittels eines Ventilstopfens verschließbar ist und einem dem Ventiloberteil zugeordneten an der Unterseite des Waschtischs zu montierenden topfförmigen Ventilunterteil mit einem seitlich abzweigenden Stutzen, in dem die Kugel einer Exzenterstange gelagert ist, bei deren Betätigung der Ventilstopfen anhebbar ist.

Eine Ablaufgarnitur für Waschtische dieses Typs ist aus der US-A-1,958,992 bekannt. Bei dieser bekannten Ablaufgarnitur wird eine zylindrische Rohrbedeckung mit einer nach oben offenen Ausnehmung für die Aufnahme der seitlich an einem Teil angeformten Lagerbuchse über dieses Teil geschoben und dann befestigt, um die Oberflächenbearbeitung dieses Teils des Ventilunterteils einzusparen.

Die Aufgabe der vorliegenden Erfindung besteht darin, eine Ablaufgarnitur für Waschtische der genannten Art dahingehend weiterzuentwickeln, daß die Ablaufgarnitur auf einfache Weise an den Waschtisch montiert werden kann.

Die Lösung dieser Aufgabe liefert eine Ablaufgarnitur für Waschtische geimäß der Erfindung mit der Kombination der Merkmale des kennzeichnenden Teils des Anspruchs 1.

Erfindungsgemäß ist das Einsatzteil aus Kunststoff und am zylindrischen Teil des Einsatzteils ist endseitig ein radial nach außen weisender Ringflansch angeformt, der das topfförmige Ventilunterteil an die Unterseite des Waschtischs andrückt und der beim Einpressen des Einsatzteils in das topfförmige Ventilunterteil als Anschlag dient. Das Kunststoffeinsatzteil weist im oberen Bereich einen konzentrischen inneren Ring auf, von dem sich nach außen hin radiale Stege erstrecken, die mit dem zylindrischen Teil verbunden sind, wobei der innere Ring eine Gewindebüchse mit Innengewinde aufnimmt. Es ist eine Führungshülse mit Außengewinde vorgesehen, die in die Gewindebüchse einschraubbar ist. Die Gewindebüchse sitzt fest in dem ringförmigen Abschnitt. Zwischen Ventilunterteil und Waschtisch ist eine Dichtung angeordnet, die in einer Ringnut an der Oberseite des Rohrstutzen gehalten ist. Die Führungshülse nimmt vorzugsweise von oben her axial verschiebbar den Schaft des Ventilstopfens auf.

Das Ventilunterteil ist zweiteilig ausgebildet, wobei das topfförmige Ventilunterteil mit dem zylindrischen Rohrstutzen weiterhin aus Metall besteht und verchromt wird, jedoch der angeformte seitliche Rohrstutzen für die Lagerung der Exzenterstange an diesem Metallteil entfällt. Das Kunststoffeinsatzteil wird von unten her in den zylindrischen Rohrstutzen des Metallteils eingeschoben und die seitlich angeformte Lagerbuchse für die Lagerung der Exzenterstange ist ebenfalls aus Kunststoff. Die etwa U-förmige Ausnehmung des äußeren topfförmigen Metallteils für die angeformte Lagerbuchse des Kunststoffeinsatzteils ist nach unten offen, so daß das Einsatzteil aus Kunststoff von unten her eingeschoben werden kann.

Im folgenden wird die vorliegende Erfindung anhand eines Ausführungsbeispiels unter Bezugnahme auf die beiliegenden Zeichnungen näher beschrieben.
- Fig. 1: zeigt einen Längsschnitt durch ein erfindungsgemäßes Ablaufventil;
- Fig. 2: zeigt eine Teil-Seitenansicht in Richtung des Pfeils II von Fig. 1

Das Ventil besteht aus einem Ventiloberteil 5, das auf der Oberseite eines Waschtisches oder dergleichen montiert wird, sowie dem korrespondierenden Ventilunterteil 1, das an der Unterseite des Waschtisches montiert wird. Zwischen Ventilunterteil 1 und dem Waschtisch ist wie üblich eine Dichtung 2 angeordnet, die in einer Ringnut an der Oberseite des Ventilunterteils gehalten ist. Diese Ringnut 11 befindet sich in einem Flansch 12 des Ventilunterteils 1 an den sich axial ein im wesentlichen zylindrischer Rohrstutzen 13 des Ventilunterteils anschließt.

Das Ventiloberteil ist wie üblich mit Durchbrechungen versehen, durch die das Wasser abläuft und wird mittels des Ventilstopfens 7 verschlossen. Der Schaft 14 des Ventilstopfens ist in eine Führungshülse 6 axial einsteckbar, wobei diese Führungshülse im unteren Bereich mit einem Außengewinde 15 ausgestattet ist. Dieses Außengewinde 15 der Führungshülse 6 ist wiederum in ein Innengewinde einer Gewindebüchse 4 einschraubbar. Diese Gewindebüchse 4 sitzt fest in einem inneren ringförmigen Abschnitt 16 eines Kunststoffeinsatzteils 17. Dieses Kunststoffeinsatzteil 17 besteht erfindungsgemäß aus dem inneren Ring 16, von dem sich nach außen hin radiale Stege 18 erstrecken, die die Verbindung zwischen dem inneren Ring 16 und einem äußeren zu dem inneren Ring konzentrischen zylindrischen Teil des Einsatzteils 17 herstellen. Dieser zylindrische Teil 17a des Einsatzteils 17 wird von dem Rohrstutzen 13 des Ventilunterteils 1 aufgenommen, wobei die Länge des zylindrischen Teils 17a dem Rohrstutzen 13 im wesentlichen entspricht, jedoch endseitig ein radial nach außen weisender Ringflansch 19 angeformt ist, der ein axiales Verschieben des Kunststoffeinsatzteils verhindert. Seitlich ist an dem erfindungsgemäßen Kunststoffeinsatzteil 17 eine Lagerbuchse 3 angeformt, die als Lager für eine Kugel 10 der Exzenterstange 9 dient, mittels derer der Ventilstopfen 7 axial verschoben werden kann. Der Rohrstutzen 13 des Ventilunterteils weist an einer Seite eine nach unten hin offene etwa U-förmige Ausnehmung 21 auf, die in ihrer Breite der Breite der Lagerbuchse 3 entspricht und durch die sich die Lagerbuchse 3 radial nach außen hin erstreckt. Bei der Montage wird das Kunststoffeinsatzteil 17 von unten her in dem Rohrstutzen 13 des Ventilunterteils eingeschoben, bis die Lagerbuchse 3 am oberen Ende der Ausnehmung 21 anliegt und der Ringflansch 19 am unteren Ende des Rohrstutzens 13 zur Anlage kommt, wobei die Maße so gewählt sind, daß das Kunststoffeinsatzteil vom Rohrstutzen (13) des Ventilunterteils unter Preßsitz aufgenommen wird. Als Führung für die Exzenterstange 9 dient in der Lagerbuchse 3 ein sich zur Ventilseite hin in der Höhe konisch erweiternder Führungsschlitz 20, der in seiner Breite dem Durchmesser der Exzenterstange 9 entspricht. Durch die erfindungsgemäße Verwendung des Kunststoffeinsatzteils 17 mit angeformter Lagerbuchse 3 aus Kunststoff wird die Herstellung des Ventilunterteils fertigungstechnisch wesentlich vereinfacht.

## Patentansprüche

1. Ablaufgarnitur für Waschtische oder dergleichen mit einem oberhalb des Waschtischs zu montierenden Ventiloberteil (5), das mittels eines Ventilstopfens (7) verschließbar ist und einem dem Ventiloberteil zugeordneten an der Unterseite des Waschtischs zu montierenden topfförmigen Ventilunterteil (1) mit einem seitlich abzweigenden Stutzen, in dem die Kugel (10) einer Exzenterstange (9) gelagert ist, bei deren Betätigung der Ventilstopfen anhebbar ist, dadurch gekennzeichnet, daß der zylindrische Rohrstutzen (13) des Ventilunterteils einen zylindrischen Teil (17a) eines Kunstoffeinsatzteils (17) aufnimmt und der zylindrische Rohrstutzen (13) an einer Seite in der Rohrwand eine nach unten offene Ausnehmung (21) aufweist, durch die sich eine seitlich am Kunstoffeinsatzteil (17) angeformte Lagerbuchse (3) zur Lagerung der Kugel der Exzenterstange (9) radial nach außen erstreckt,
daß am zylindrischen Teil (17a) des Einsatzteils (17) endseitig ein radial nach außen weisender Ringflansch (19) angeformt ist,
daß das Kunststoffeinsatzteil (17) im oberen Bereich einen konzentrischen inneren Ring (16) aufweist, von dem sich nach außen hin radiale Stege (18) erstrecken, die mit dem zylindrischen Teil (17a) verbunden sind, wobei der innere Ring (16) eine Gewindebüchse (4) mit Innengewinde aufnimmt,
daß eine Führungshülse (6) mit Außengewinde vorgesehen ist, die in die Gewindebüchse (4) einschraubbar ist, daß die Gewindebüchse (4) fest in dem ringförmigen Abschnitt (16) sitzt und zwischen Ventilunterteil (1) und Waschtisch eine Dichtung (2) angeordnet ist, die in einer Ringnut (11) an der Oberseite des Rohrstutzens (13) gehalten ist.

2. Ablaufgarnitur für Waschtische oder dergleichen nach Anspruch 1, dadurch gekennzeichnet, daß die Führungshülse (6) von oben her axial verschiebbar den Schaft (14) des Ventilstopfens (7) aufnimmt.

## Claims

1. Outlet device for washbasins or similar with a valve top (5) to be mounted above the washbasin which is closable by means of a valve plug (7) and with a cup-shaped valve base (1) associated with the valve top and to be mounted at the lower side of the washbasin, having a laterally branching socket in which the ball (10) of an eccentric rod (9) is supported by the operation of which the valve plug can be raised,
characterised in that the cylindrical pipe socket (13) of the valve base accommodates a cylindrical part (17a) of an inset (17) of plastics material and the cylindrical pipe socket (13) comprises at one side of the pipe walling a downwardly open recess (21) through which a bearing bush (3) for supporting the ball of the eccentric rod (9) and formed integrally with the side of the inset of plastics material extends radially outwardly,
that at the cylindrical part (17a) of the inset (17) an annular flange (19) directed radially outwardly is intergrally formed at the end,
that the inset (17) of plastics material comprises in its upper region a concentrical inner ring (16) from which radial webs (18) extend outwardly which are connected to the cylindrical part (17a), the inner ring (16) accommodating a threaded bush (4) with internal threads,
that a guide bearing (6) with external threads is provided which can be screwed into the threaded bush (4),
that the threaded bush (4) is firmly seated in the annular section (16) and a seal (2) is provided between the valve base (1) and the washbasin which is mounted in an annular groove (11) at the upper side of the pipe socket (13).

2. Outlet device for washbasins or similar according to claim 1, characterised in that the guide bearing (6) accommodates the shaft (14) of the valve plug (7) in such a manner so as to be axially shiftable from above.

## Revendications

1. Dispositif d'écoulement pour tables de toilette ou similaire avec une partie supérieure (5) d'une soupape pour le montage au-dessus de la table de toilette qui peut être fermée par un bouchon (7) de soupape, et une partie inférieure (1) d'une soupape en forme d'un pot assortie à la partie supérieure de la soupape pour le montage à la face inférieure de la table de toilette avec une tubulure branchée latéralement dans laquelle la boule (10) d'une barre d'excentrique (9) est logée, par l'actionnement de laquelle le bouchon de soupape peut être lever,
caractérisé en ce que la tubulure cylindrique (13) de la partie inférieure de la soupape loge une partie cylindrique (17a) d'une pièce intercalaire (17) en matière plastique et la tubulure cylindrique (13) comprend, à une face latérale de la paroi de tube, un évidement (21) ouvert vers le bas, un coussinet (3) pour monter la boule de la barre d'excentrique (9) formé latéralement à la pièce intercalaire (17) se projette par l'évidement radialement en dehors,
qu'un collet annulaire (19) qui montre radialement en dehors est formé à l'extrémité de la partie cylindrique (17a) de la pièce intercalaire (17),
que la pièce intercalaire (17) en matière plastique comprend, dans la région supérieure une bague intérieure concentrique (16) avec des traverses (18) radiales projetant en dehors qui sont reliées avec la partie cylindrique (17a), la bague intérieure (16) logeant une douille filetée (4) avec un filet intérieur,
qu'une douille conductrice (6) avec un filet extérieur est prévue qui peut être visser dans la douille filetée (4),
que la douille filetée (4) est fixée dans la partie annulaire (16) et qu'un joint (2) est disposé entre la partie inférieure (1) de la soupape et la table de toilette qui est supporté dans une rainure annulaire (11) à la face supérieure de la tubulure (13).

2. Dispositif d'écoulement pour tables de toilette ou similaire selon la revendication 1, caractérisé en ce que la douille conductrice (6) loge la tige (14) du bouchon (7) de soupape en manière d'être déplacable axialement d'en haut.
